# EUROPÄISCHE PATENTSCHRIFT

(11) **EP 1 210 887 B1**
(45) Veröffentlichungstag und Bekanntmachung des Hinweises auf die Patenterteilung: **23.08.2006**
(21) Anmeldenummer: 01128298.5
(22) Anmeldetag: 29.11.2001
(51) Int. Cl.: A47C 7/50, A47C 1/035, A47C 1/028

(54) **Sitzmöbel mit wenigstens einem Fussteil**
Seating furniture with at least a foot portion
Meuble pour s'asseoir avec au moins une partie de pied

(30) Priorität: 01.12.2000 DE 10060564
(43) Veröffentlichungstag der Anmeldung: 05.06.2002
(73) Patentinhaber: Matthias Fischer Design GmbH, 25870 Norderfriedrichskoog (DE)
(72) Erfinder: Fischer, Matthias, Dipl.-Designer, 60325 Frankfurt (DE)
(74) Vertreter: Patentanwälte Ruff, Wilhelm, Beier, Dauster & Partner

(56) Entgegenhaltungen:
- DE-C- 4 303 636
- DE-U- 9 112 885
- DE-U- 20 004 000
- US-A- 684 937
- US-A- 713 628
- US-A- 5 039 167

## Beschreibung

Die Erfindung betrifft ein Sitzmöbel mit wenigstens einem Sitzteil, an das rückseitig ein Lehnteil anschließt, sowie mit einem relativ zu dem Sitzteil zwischen einer Ruhe- und einer Funktionsposition beweglich gelagerten Fußteil, wobei das Fußteil in einem vorderen Eckbereich an dem Sitzteil um eine Hochachse schwenkbeweglich gelagert ist, und wobei das Sitzteil um eine horizontale Querachse kippbeweglich gelagert ist.

Ein derartiges Sitzmöbel ist aus der US 5 957 474 bekannt. Das Sitzmöbel stellt einen Rollstuhl dar, dessen Sitzteil kippbeweglich angeordnet ist. An dem Sitzteil sind zwei Fußstützen angeordnet, die verschwenkt werden können.

Es ist auch bekannt (US 713628), an einem Holzstuhl eine schwenkbewegliche Fußstütze vorzusehen, die an einem Stuhlbein schwenkbeweglich gelagert ist.

Die DE 91 12 885 U1 offenbart ein Polstermöbel, bei dem ein Fußhocker vor eine Sitzfläche verfahrbar oder zur Seite hin weg beweglich ist.

Die DE 43 03 636 C1 zeigt ein ähnliches Polstermöbel in Form eines Sessels, bei dem ein Fußhocker zwischen einer seitlichen Position und einer vor dem Sitzteil angeordneten Position durch eine Kulissenführung und entsprechende Rollen verfahrbar geführt ist.
Ein Sitzmöbel in Form eines Sessels, der ein Sitzteil sowie ein fest mit dem Sitzteil verbundenes Lehnteil aufweist, ist durch die Firma Rolf Benz AG mit dem Modell Rolf Benz 4100 allgemein bekannt. An der Unterseite des Sitzteiles ist mittig ein Fußteil schwenkbeweglich gelagert, wobei die Schwenkbewegung um eine zum Sitzteil etwa rechtwinklige und damit im wesentlichen etwa vertikale Schwenkachse erfolgt.

Ein ähnlicher Sessel ist ebenfalls durch die Rolf Benz AG.bekannt geworden, nämlich der Sessel Rolf Benz 4900. Dieser Sessel weist ebenfalls ein um eine etwa vertikale Achse mittig unterhalb des Sitzteiles schwenkbeweglich gelagertes Fußteil auf, das in einer Ruheposition unterhalb des Sitzteiles positioniert ist und schräg nach unten abragt. In einer Funktionsposition ist das Fußteil vor das Sitzteil verschwenkt, wobei zwischen vorderer Kante des Sitzteiles und dem Fußteil eine Stufe verbleibt.

Es ist auch bekannt (Rolf Benz 3300), bei einem Sessel das Sitzteil einschließlich Lehnteil um eine horizontale Achse nach hinten kippbar zu gestalten. Zusätzlich ist im Bereich einer Vorderkante des Sitzteiles ein Fußteil um eine ebenfalls horizontale Achse schwenkbeweglich gelagert.

Aufgabe der Erfindung ist es, ein Sitzmöbel der eingangs genannten Art zu schaffen, das in einfacher Weise zwischen einer normalen Sitzposition und einer ergonomisch günstigen Komfortposition veränderbar ist.

Diese Aufgabe wird dadurch gelöst, dass die Hochachse in der Ruheposition des Sitzteiles zur Vertikalen geneigt ist. Durch die Lagerung des Fußteiles an dem vorderen Eckbereich des Sitzteiles ist ein äußerst platzsparendes Verschwenken des Fußteiles zwischen seiner Ruheposition und seiner Funktionsposition ermöglicht. Unter dem Eckbereich des Sitzteiles ist ein Bereich rund um eine seitliche vordere Ecke des Sitzteiles zu verstehen, d.h. die Schwenkachse kann exakt auf Höhe der Ecke oder in Abstand vor, hinter oder neben der Ecke positioniert sein. Der Begriff der Hochachse umfasst eine in einer Vertikalebene zumindest weitgehend rechtwinklig zu einer Grundfläche des Sitzteiles ausgerichtete Schwenkachse. Ebenfalls umfasst sind alle Achslagen zwischen einer 45°-Lage und einer vertikalen Lage. Die Hochachse soll somit als stehende und nicht als liegende Achse verstanden werden. Durch die erfindungsgemäße Lösung ist es möglich, das Fußteil in seiner Ruheposition parallel unterhalb des Sitzteiles zu verstauen und dennoch in der Funktionsposition eine ergonomisch günstige, winklige Stellung zwischen Fußteil und Sitzteil zu schaffen.

Das Sitzteil ist um eine horizontale Querachse kippbeweglich gelagert. Dadurch ist eine ergonomisch besonders vorteilhafte Stellung erzielbar. Da das Fußteil an dem Sitzteil angelenkt ist, wird auch das Fußteil mit der Verkippung des Sitzteiles entsprechend verkippt. Da somit der Bereich der Schwenklagerung beim nach hinten Kippen des Kippteiles gemeinsam mit der vorderen Sitzkante des Sitzteiles nach oben verlagert wird, ist eine ergonomisch besonders günstige Komfortstellung erzielbar. Falls die horizontale Querachse zur Verkippung des Sitzteiles etwa unterhalb einer Gesäßfläche einer auf dem Sitzteil sitzenden Person positioniert ist, ist eine einfache Verkippung durch Gewichtsverlagerung möglich, ohne dass zusätzliche Antriebshilfsmittel wie Gasdruckfedern oder ähnliches vorgesehen sein müssen.

In weiterer Ausgestaltung der Erfindung ist das Fußteil - in einer Seitenansicht gesehen - in einem spitzen Winkel nach unten relativ zur Hochachse geneigt. Als spitzer Winkel ist ein Winkel zwischen 0° und 90°, vorzugsweise ein Winkel zwischen 75° und 90°, anzusehen. Dadurch wird die winklige Positionierung des Fußteiles relativ zum Sitzteil in der Funktionsposition des Fußteiles weiter verbessert. Gleichzeitig wird die parallele Verstauung unterhalb des Sitzteiles platzsparend - gefördert.

In weiterer Ausgestaltung der Erfindung ist die horizontale Kippachse des Sitzteiles im Bereich eines hinteren Drittels des Sitzteiles angeordnet. Insbesondere kann die Positionierung unterhalb einer Gesäßfläche des Sitzteiles erfolgen. Dadurch ist eine einfache Verkippung durch Gewichtsverlagerung ohne zusätzliche Antriebshilfsmittel ermöglicht.

In weiterer Ausgestaltung der Erfindung ist das Fußteil um eine Hochachse am Sitzteil schwenkbeweglich gelagert, und es sind Steuermittel vorgesehen, die das Fußteil bei einer Kippbewegung des Sitzteiles zwangsläufig aus der Ruhe- in die Funktionsposition oder umgekehrt verlagern. Der Begriff der Hochachse umfasst Achsen in einer Vertikalebene, die in der Vertikalebene zu einer Vertikalen entweder geneigt sind oder aber längs der Vertikalen verlaufen. Er entspricht dem zuvor definierten Begriff der Hochachse. Unter der Neigung wird eine vorzugsweise Schrägstellung der Hochachse in der Vertikalebene relativ zur Vertikalen um bis zu 30° verstanden. Durch die Steuermittel wird automatisch eine Verlagerung des Fußteiles in die Funktionsposition oder die Ruheposition erzielt, je nachdem, ob'das Sitzteil in seine normale Sitzposition oder in seine nach hinten gekippte Komfortposition verlagert wird. Die Steuermittel dienen zur Bewegungsübertragung der Kippbewegung des Sitzteiles auf das Fußteil, um die zwangsläufige Mitbewegung des Fußteiles mit einer Kippbewegung des Sitzteiles zu erzielen.

In weiterer Ausgestaltung der Erfindung ist als Steuermittel eine einzelne Steuerstange vorgesehen, die am Fußteil einerseits und an einem stationären Gestellteil andererseits dreidimensional angelenkt ist. Dies ist eine besonders einfache und funktionssichere Ausgestaltung, wobei durch den Einsatz der Steuerstange der Schwenkwinkel des Fußteiles auf maximal 90° begrenzt ist. Diese Ausgestaltung ist besonders vorteilhaft in Verbindung mit der Lagerung des Fußteiles an dem vorderen Eckbereich des Sitzteiles, da für diesen Fall eine Schwenkbewegung des Fußteiles um maximal 90° zum einen eine vollständige Versenkung unter dem Sitzteil und zum anderen dennoch ein vollständiges Ausschwenken in die Funktionsposition vor das Sitzteil ermöglicht. Als dreidimensionale Anlenkung ist es insbesondere vorgesehen, die Steuerstange mit Hilfe von Kugelgelenken am Fußteil und an dem Gestellteil anzulenken.

Weitere Vorteile und Merkmale der Erfindung ergeben sich aus den Ansprüchen. Nachfolgend ist ein bevorzugtes Ausführungsbeispiel der Erfindung beschrieben und anhand der Zeichnungen dargestellt.
- Fig. 1: zeigt perspektivisch eine Rahmenstruktur einer Ausführungsform eines erfindungsgemäßen Sitzmöbels,
- Fig. 2: das Sitzmöbel gemäß Fig. 1 in einer Seitenansicht mit in die Ruheposition eingeschwenktem Fußteil,
- Fig. 3: das Sitzmöbel nach Fig. 2 mit in die Komfortposition verkipptem Sitzteil und in die Funktionsposition ausgeschwenktem Fußteil,
- Fig. 4: eine Draufsicht auf das Sitzmöbel nach Fig. 2 und
- Fig. 5: eine Draufsicht auf das Sitzmöbel in der Position gemäß Fig. 3.

Ein Sitzmöbel in Form eines Sessels gemäß Fig. 1 weist ein nicht näher dargestelltes Gestell 5 auf, in dem ein Sitzteil 1 sowie ein einstückig mit dem Sitzteil 1 verbundenes Lehnteil 2 um eine horizontale Querachse 4 begrenzt kippbeweglich gelagert sind. Die Kippbewegung des Sitzteiles 1 und des Lehnteiles 2 um die Querachse 4 ist durch nicht näher dargestellte Anschläge oder An- oder Auflagen am Gestell 5 begrenzt. Durch eine entsprechende Kippbewegung ist das Sitzteil 1 aus einer normalen Sitzposition gemäß Fig. 2 in eine Komfortstellung gemäß Fig. 3 nach hinten verkippbar. Die horizontale Querachse 4 befindet sich an der Unterseite des Sitzteiles 1 etwa auf Höhe einer Gesäßposition einer auf dem Sessel sitzenden Person. Beim dargestellten Ausführungsbeispiel weisen Sitzteil 1 und Lehnteil 2 einen gemeinsamen Rahmen auf, der durch eine in den Fig. 2 bis 5 dargestellte Polsterung in grundsätzlich bekannter Weise überzogen wird.

Der Rahmen des Sitzteiles 1 ist in etwa U-förmig gebogen, so dass sich für das Sitzteil eine etwa viereckige Grundfläche ergibt. Im Bereich einer vorderen Sitzkante des Sitzteiles 1 ist an einem seitlichen Eckbereich ein Fußteil 3 mittels einer Schwenklagerung 6 angelenkt. Durch die Schwenklagerung 6 ist das Fußteil 3 um eine als Hochachse gestaltete Schwenkachse 7 aus einer unter dem Sitzteil 1 befindlichen Ruheposition (Fig. 1, 2 und 4) in eine schräg nach unten vor dem Sitzteil 1 ausgerichtete Funktionsposition verschwenkbar (Fig. 3 und 5). Die Schwenkachse 7 der Schwenklagerung 6 verläuft vorzugsweise in einer Vertikalebene, die in den Fig. 2 und 3 eine Parallele zur Zeichnungsebene darstellt. Zusätzlich ist die Schwenkachse 7 jedoch relativ zu einer Vertikalen um einen Winkel von etwa 10° bis 20° geneigt, wobei die Vertikale und die Neigung der Schwenkachse 7 auf die normale Sitzposition des Sitzteiles 1 gemäß Fig. 2 bezogen ist. Die Neigung der Schwenkachse 7 verläuft von der vorderen Sitzkante des Sitzteiles 1 ausgehend schräg nach hinten und nach unten, wie anhand der Fig. 2 erkennbar ist. Zusätzlich ist das Fußteil 3, wie anhand der Fig. 2 und 3 erkennbar ist, gegenüber der Schwenkachse 7 in einem spitzen Winkel schräg nach unten und nicht rechtwinklig zur Schwenkachse 7 ausgerichtet. Dabei entspricht die Schrägstellung des Fußteiles 3 relativ zur Schwenkachse 7 etwa der Neigung der Schwenkachse 7 relativ zur Vertikalen - auf die normale Sitzposition des Sitzteiles 1 nach Fig. 2 bezogen.

Wie anhand der Fig. 4 und 5 erkennbar ist, schwenkt das Fußteil 3 somit um seine Schwenkachse 7 in die Funktionsposition nach vorne, wobei der Schwenkwinkel, den das Fußteil 3 zwischen der Ruheposition und der Funktionsposition überstreicht, maximal 90° beträgt. Durch die beschriebenen winkligen Anordnungen des Fußteiles 3 relativ zur Schwenkachse 7 und der Schwenkachse 7 relativ zum Sitzteil 1 ergibt sich die anhand der Fig. 2 und 3 besonders günstige Anordnung des Fußteiles 3 sowohl in der Ruheposition als auch in der Funktionsposition. In der Ruheposition ist das Fußteil 3 nämlich platzsparend und nahezu parallel unterhalb des Sitzteiles 1 verborgen. In der Funktionsposition gemäß Fig. 3 befindet sich das Fußteil 3 in einer ergonomisch besonders günstigen Position. Bei einem gleichzeitigen nach hinten Kippen des Sitzteiles 1 und des Lehnteiles 2 wird auch die vordere Sitzkante des Sitzteiles 1 gemeinsam mit dem Fußteil 3 nach oben verlagert, wodurch für die ergonomische Sitz-/Liegeposition einer auf dem Sessel befindlichen Person eine äußerst vorteilhafte Lage erzielbar ist. Eine Abstufung zwischen der vorderen Sitzkante des Sitzteiles 1 und der Auflagefläche des Fußteiles 3 ist in dieser Position nicht mehr vorhanden.

Die Verlagerung des Fußteiles 3 zwischen der Ruheposition und der Funktionsposition erfolgt zwangsläufig bei einer Kippbewegung des Sitzteiles 1 und damit auch des Lehnteiles 2. Hierzu ist ein Steuermittel in Form einer Steuerstange 8 vorgesehen, die einerseits gemäß Fig. 1 am Fußteil 3 und andererseits an dem stationären Gestell 5 des Sessels angelenkt ist. Die Steuerstange 8 ist mit Hilfe von zwei dreidimensionalen Anlenkungen, vorliegend in Form von zwei Kugelgelenken 9, 10, mit dem Fußteil einerseits und dem Gestell 5 andererseits verbunden. Die Lage, Länge und Winkelausrichtung sowie Anlenkung der Steuerstange 8 ist derart gewählt, dass sich das Fußteil 3 in der normalen Sitzposition des Sitzteiles 1 in der Ruheposition gemäß den Fig. 1, 2 und 4 befindet. Bei einem nach hinten Kippen des Sitzteiles 1 in die Komfortstellung gemäß Fig. 3 drückt die Steuerstange 8, da sie sich am stationären Gestell 5 abstützt, aufgrund der Verlagerung des vorderen Bereiches des Sitzteiles 1 nach oben, das Fußteil 3 zwangsläufig in die Funktionsposition gemäß den Fig. 3 und 5. In gleicher Weise wird durch ein erneutes nach vorne Kippen des Sitzteiles 1 das Fußteil 3 wieder in die Ruheposition durch die Steuerstange 8 zurückverschwenkt. Die Kippbewegung des Sitzteiles 1 erfolgt in einfacher Weise durch Gewichtsverlagerung der auf dem Sessel befindlichen Position. Dadurch, dass die Schwenklagerung 6 mit einer hochwärts ausgerichteten Schwenkachse 7 ausgebildet ist, ergibt sich für die Funktionsposition gemäß den Fig. 3 und 5 zwangsläufig eine Selbsthemmung, da die Schwenklagerung 6 die durch entsprechende Beine erzeugte Auflagekraft auf das Fußteil 3 aufnimmt. Zusätzliche Arretierungsmittel sind für das Fußteil 3 somit nicht erforderlich. Gleiches gilt auch für das Sitzteil 1 und das einstückig verbundene Lehnteil 2. Denn die als Kippachse dienende Querachse 4 ist derart positioniert, dass sich in der Komfortstellung gemäß den Fig. 3 und 5 der Schwerpunkt der auf dem Sessel sitzenden Person hinter der Kippachse befindet, so dass auch hier eine selbsthemmende Endposition erzielbar ist, die erst durch eine nach vorne Verlagerung des Gewichtes der Person wieder aufgehoben wird.

Die Steuerstange 8 ist derart angeordnet und ausgerichtet, dass weder in den beiden Endpositionen, noch bei der entsprechenden Verlagerbewegung Quetschgefahren und damit Verletzungsgefahren für Körperteile des auf dem Sessel sitzenden Menschen entstehen können.

Bei einem nicht dargestellten Ausführungsbeispiel der Erfindung ist als Sitzmöbel ein mit mehreren Sitzpositionen versehenes Sofa vorgesehen. Bei einem solchen Sofa können die einzelnen Sitzpositionen unabhängig voneinander gemäß dem Sessel nach den Fig. 1 bis 5 ausgeführt sein, so dass auf jeder Sitzposition des Sofas die gewünschte Komfort- oder Sitzstellung eingenommen werden kann. Es ist auch möglich, bei einem Sofa die gesamte Sitzfläche gemeinsam zu verkippen und entsprechend zwangsläufig unter dem Sofa mehrere Fußteile pro Sitzposition heraustreten zu lassen. Bei einem anderen, nicht dargestellten Ausführungsbeispiel der Erfindung wurde auf eine zwangsgeführte Bewegung des Fußteiles abhängig von einer Kippbewegung des Sitzteiles verzichtet. Bei einem weiteren, nicht dargestellten Ausführungsbeispiel der Erfindung ist eine Ausführung gemäß den Fig. 1 bis 5 vorgesehen, bei der zusätzlich auch noch der rückseitige Lehnteil relativ zum Sitzteil beweglich gelagert ist.

## Patentansprüche

1. Sitzmöbel mit wenigstens einem Sitzteil (1), an das rückseitig ein Lehnteil (2) anschliesst, sowie mit einem relativ zu dem Sitzteil (1) zwischen einer Ruhe- und einer Funktionsposition beweglich gelagerten Fussteil (3),
wobei das Fussteil (3) in einem vorderen Eckbereich an dem Sitzteil (1) um eine Hochachse (7) schwenkbeweglich gelagert ist, und wobei das Sitzteil (1) um eine horizontale Querachse (4) kippbeweglich gelagert ist, **dadurch gekennzeichnet, dass** die Hochachse (7) in der Ruheposition des Sitzteiles (1) zur Vertikalen geneigt ist.

2. Sitzmöbel nach Anspruch 1, **dadurch gekennzeichnet, dass** das Sitzteil (1) und das Lehnteil (2) starr miteinander verbunden sind.

3. Sitzmöbel nach Anspruch 1, **dadurch gekennzeichnet, dass** das Fussteil (3) - in einer Seitenansicht gesehen - in einem spitzen Winkel nach unten relativ zur Hochachse (7) geneigt ist.

4. Sitzmöbel nach Anspruch 1, **dadurch gekennzeichnet, dass** die horizontale Querachse (4) des Sitzteiles (1) im Bereich eines hinteren Drittels des Sitzteiles (1) angeordnet ist.

5. Sitzmöbel nach Anspruch 1, **dadurch gekennzeichnet, dass** das Fussteil (3) um eine Hochachse (7) am Sitzteil (1) schwenkbeweglich gelagert ist, und dass Steuermittel (8) vorgesehen sind, die das Fussteil (3) bei einer Kippbewegung des Sitzteiles (1) zwangsläufig aus der Ruhe- in die Funktionsposition oder umgekehrt verlagern.

6. Sitzmöbel nach Anspruch 5, **dadurch gekennzeichnet, dass** das Fussteil (3) auf einen Schwenkwinkel von maximal 90° begrenzt schwenkbeweglich gelagert ist.

7. Sitzmöbel nach Anspruch 5 oder 6, **dadurch gekennzeichnet, dass** als Steuermittel eine einzelne Steuerstange (8) vorgesehen ist, die am Fussteil (3) einerseits und an einem stationären Gestellteil (5) andererseits dreidimensional angelenkt ist.

8. Sitzmöbel nach Anspruch 6, **dadurch gekennzeichnet, dass** die Steuerstange (8) an beiden Seiten mit Hilfe von Kugelgelenken (9, 10) angelenkt ist.

## Claims

1. Seating furniture with at least one seating part (1), which is adjoined at the back by a backrest (2), and with a foot part (3) which is mounted such that it can move relative to the seating part (1) between a rest and a functional position, wherein the foot part (3) is mounted in a front corner region at the seating part (1) such that it can pivot about a normal axis (7), and wherein the seating part (1) is mounted such that it can tilt about a horizontal transverse axis (4), **characterised in that** the normal axis (7) is inclined relative to the vertical when the seating part (1) is in the rest position.

2. Seating furniture according to Claim 1, **characterised in that** the seating part (1) and the backrest part (2) are rigidly connected together.

3. Seating furniture according to Claim 1, **characterised in that** the foot part (3) - viewed in a side view - is inclined downwards at an acute angle relative to the normal axis (7).

4. Seating furniture according to Claim 1, **characterised in that** the horizontal transverse axis (4) of the seating part (1) is disposed in the region of a rear third of the seating part (1).

5. Seating furniture according to Claim 1, **characterised in that** the foot part (3) is mounted such that it can pivot about a normal axis (7) at the seating part (1), and that control means (8) are provided which automatically shift the foot part (3) out of the rest into the functional position or vice versa when the seating part (1) executes a tilting movement.

6. Seating furniture according to Claim 5, **characterised in that** the foot part (3) is mounted such that it can pivot through a pivoting angle which is limited to a maximum of 90°.

7. Seating furniture according to Claim 5 or 6, **characterised in that** a single control rod (8) is provided as the control means, which rod is articulated in a three-dimensional manner to the foot part (3) on one side and to a stationary frame part (5) on the other.

8. Seating furniture according to Claim 6, **characterised in that** the control rod (8) is articulated by means of ball-and-socket joints (9, 10) on both sides.

## Revendications

1. Siège comprenant au moins une partie assise (1), à laquelle se raccorde à l'arrière une partie dossier (2), ainsi qu'une partie pour pieds (3) logée de manière mobile, par rapport à la partie assise (1), entre une position de repos et une position de fonction,
la partie pour pieds (3) étant logée sur la partie assise (1) de manière pivotante autour d'un axe vertical (7) dans une partie en coin avant et la partie assise (1) étant logée de manière à pouvoir être basculée autour d'un axe transversal horizontal (4), **caractérisé en ce que** l'axe vertical (7), en position de repos de la partie assise (1), est incliné par rapport à la verticale.

2. Siège selon la revendication 1, **caractérisé en ce que** la partie assise (1) et la partie dossier (2) sont raccordées entre elles de manière immobile.

3. Siège selon la revendication 1, **caractérisé en ce que** la partie pour pieds (3) - observée dans une vue de côté - est inclinée vers le bas dans un angle aigu par rapport à l'axe vertical (7).

4. Siège selon la revendication 1, **caractérisé en ce que** l'axe transversal horizontal (4) de la partie assise (1) est disposé dans la partie d'un tiers arrière de la partie assise (1).

5. Siège selon la revendication 1, **caractérisé en ce que** la partie pour pieds (3) est logée de manière pivotante autour d'un axe vertical (7) sur la partie assise, et **en ce que** des moyens de commande (8) sont prévus, qui, lors d'un mouvement de bascule de la partie assise (1), déplacent la partie pour pieds (3) automatiquement de la position de repos à la position de fonction ou inversement.

6. Siège selon la revendication 5, **caractérisé en ce que** la partie pour pieds (3) est logée de manière pivotante limitée sur un angle de pivotement de maximum 90°.

7. Siège selon la revendication 5 ou 6, **caractérisé en ce qu'**une seule tige de commande (8) est prévue comme moyen de commande, qui est articulée de manière tridimensionnelle sur la partie pour pied (3), d'une part, et sur une partie de bâti (5) stationnaire, d'autre part.

8. Siège selon la revendication 6, **caractérisé en ce que** la tige de commande (8) est articulée sur les deux côtés à l'aide de joints à rotule (9, 10).
